# EUROPÄISCHE PATENTSCHRIFT

(11) **EP 2 513 559 B1**
(45) Veröffentlichungstag und Bekanntmachung des Hinweises auf die Patenterteilung: **05.03.2014**
(21) Anmeldenummer: 10803435.6
(22) Anmeldetag: 09.12.2010
(51) Int. Cl.: F23M 5/02, F23B 60/02, F23L 9/02

(54) **HEIZKESSEL FÜR FESTBRENNSTOFFE**
BOILER FOR SOLID FUELS
CHAUDIÈRE DE CHAUFFAGE POUR COMBUSTIBLES SOLIDES

(30) Priorität: 10.12.2009 AT 19602009
(43) Veröffentlichungstag der Anmeldung: 24.10.2012
(73) Patentinhaber: Fröling Heizkessel- Und Behälterbau Gesellschaft M.B.H, 4710 Grieskirchen (AT)
(72) Erfinder: HUTTERER, Ernst, A-4710 Grieskirchen (AT)
(74) Vertreter: Hübscher, Helmut
(86) Internationale Anmeldenummer: PCT/AT2010/000470
(87) Internationale Veröffentlichungsnummer: WO 2011/069178

(56) Entgegenhaltungen:
- DE-U1- 8 020 292
- GB-A- 313 875
- GB-A- 1 121 991

## Beschreibung

### Technisches Gebiet

Die Erfindung bezieht sich auf einen Heizkessel für Festbrennstoffe, insbesondere aus nachwachsenden Rohstoffen, mit einem zum Verbrennen der Festbrennstoffe vorgesehenen Brennraum, der eine feuerfeste und gasdichte Wandauskleidung aus mehreren nebeneinander angeordneten Wandsteinen, insbesondere Schamottsteinen, aufweist, von denen wenigstens ein Wandstein mit seinen seitlich anschließenden Wandsteinen Stoßflächen ausbildet, die sich in Richtung des Brennraums und zusätzlich in eine zur Richtung des Brennraums andere Richtung keilförmig verjüngen.

### Stand der Technik

Um eine gasdichte und feuerfeste Wandauskleidung eines Brennraums schaffen zu können, ist es aus dem Stand der Technik bekannt (DE 80 20 292 U1), Wandsteine nebeneinander anzuordnen und bei den Stoßflächen der Wandsteine Dichtungsmittel einzusetzen. Derartige Stoßflächen können auch Schrägkanten für erhöhte Dichtungsflächen aufweisen, sodass bekannte Wandsteine Stoßflächen ausbilden, die sich in Richtung des Brennraums keilförmig verjüngen. Von Nachteil bei einer derartigen feuerfesten Wandauskleidung ist, dass neben dem vergleichsweise hohen konstruktiven Aufwand für das Einbringen der Dichtungsmittel diese aufgrund der Temperaturbelastung einen dauerhaften Abschluss gegenüber einem Gasdurchtritt kaum gewährleisten können. Vergleichsweise niedrige Standzeiten derartiger Brennkammern sind somit in Kauf zu nehmen. Hinzu kommt, dass Schrägkanten bzw. Keilflächen einer genauen Positionierung bedürfen, um ein dichtes Anschließen der Wandsteine zu gewährleisten, sodass derartige feuerfeste Wandauskleidungen vergleichsweise umständlich herstellbar und damit kostenintensiv sind.

Um bessere Strömungsbedingungen für die Verbrennungsgase zu schaffen, ist es bekannt (GB 856 517 A), die den Brennraum begrenzenden Wandsteine parabolisch geformt und nach oben offen auszubilden. Da die Wandsteine in unterschiedlichen Winkeln zueinander stehen, ergeben sich gegen den Brennraum hin verjüngende Keilflächen mit den bereits aufgezeigten Schwierigkeiten hinsichtlich der Abdichtung. Gleiches gilt für eine andere bekannte Brennkammer (AT 504 652 A4), bei der unterhalb einer Bodenplatte der Brennkammer mehrere Abbrandsteine vorgesehen sind, die einen sich in Strömungsrichtung der Verbrennungsgase erweiternden Verlauf aufweisen, oder eine Brennkammer mit einem von Gaskanälen durchzogenen Rost aus feuerfesten Steinen (WO 2006/041391 A1), die in Richtung der Brennkammer kreisförmig-ovale, kegelartige Vorsprünge aufweisen.

Darüber hinaus ist eine Ofenauskleidung bekannt (GB 1 121 991 A), die aus im Querschnitt sechseckigen Mauersteinen zusammengesetzt ist, um bei einer Wärmedehnung in einer Richtung eine Mauersteinverschiebung in einer dazu querverlaufenden Richtung zu ermöglichen. Damit auch zylindrische Ofenräume mit solchen sechseckigen Mauersteinen ausgekleidet werden können, erweitern sich die Stoßflächen für die in Umfangsrichtung anschließenden Mauersteine vom Ofenraum weg, sodass diese Stoßflächen nicht nur gegenüber dem Ofenboden, sondern auch gegenüber dem Ofenraum geneigt verlaufen, was für ein flächiges Aneinanderstoßen der in Umfangsrichtung aufeinanderfolgenden Mauersteine erforderlich ist.

### Darstellung der Erfindung

Die Erfindung hat sich daher die Aufgabe gestellt, ausgehend vom eingangs geschilderten Stand der Technik eine feuerfeste und gasdichte Wandauskleidung für einen Brennraum zu schaffen, die nicht nur eine hohe Standzeit sondern auch vergleichsweise konstruktiv einfach und kostengünstig ist.

Die Erfindung löst die gestellte Aufgabe dadurch, dass die Wandauskleidung aus vier Wandsteinen besteht, wobei zwei gegenüberliegende Wandsteine die je keilförmig zulaufende Stoßflächen ausbilden.

Aufgrund der in zwei Richtungen keilförmig zulaufenden Stoßflächen der beiden einander gegenüberliegenden Wandsteine kann anhand der damit entstehenden zweifachen Keilwirkung dieser Wandsteine über deren Keilflächen erreicht werden, dass sich ein besonders gasdichter Anschluss ausbildet. Es kann daher auch ohne Dichtungsmittel stets für eine gasdichte Wandauskleidung gesorgt werden, sodass eine hohe Standfestigkeit der Wandauskleidung gewährleistet werden kann. Außerdem kann auch durch die zweifache Keilwirkung der Wandsteine der Konstruktionsaufwand vermindert werden, weil selbst bei Fertigungstoleranzen durch die zweifache Keilform ein passgenauer Anschluss zwischen den Wandsteinen geschaffen werden kann. Die Erfindung zeichnet sich daher nicht nur durch eine gute Standfestigkeit, sondern auch durch eine konstruktive Einfachheit und damit Kostengünstigkeit der Brennkammer aus.

Um den Brennraum mit Verbrennungsluft versorgen zu können, kann vorgesehen sein, dass wenigstens ein Wandstein Öffnungen für die Luftzufuhr aufweist.

Ist wenigstens zwischen den Wandsteinen auf der den Brennraum abgewandten Seite eine elastische Dichtung vorgesehen, so kann nicht nur ein fester Sitz der Wandsteine im Verbund sondern es kann auch die Wandauskleidung gegenüber einem Gasdurchtritt an den Anschlussstellen verbessert werden. Zu diesem Zweck kann vorgesehen sein, dass im Bereich der Anschlussstellen zwischen den Wandsteinen auf der dem Brennraum abgewandten Seite eine elastische Dichtung vorgesehen ist.

### Kurze Beschreibung der Zeichnung

In den Figuren ist der Erfindungsgegenstand beispielsweise dargestellt. Es zeigen
- Fig. 1: eine dreidimensionale Ansicht einer Wandauskleidung einer Brennkammer,
- Fig. 2: eine Draufsicht auf die Wandauskleidung,
- Fig. 3: eine dreidimensionale Ansicht auf einen Wandstein der Wandauskleidung und
- Fig. 4: eine Schnittansicht durch die Brennkammer eines nur teilweise dargestellten Heizkessels.

### Weg zur Ausführung der Erfindung

Die in Fig. 1 beispielsweise dargestellte feuerfeste Wandauskleidung 1 einer nach Fig. 4 dargestellten Brennkammer 2 eines Heizkessels 3 begrenzt einen Brennraum 4 zum Verbrennen von Festbrennstoffen 5. Die Wandauskleidung 1 besteht aus mehreren Wandsteinen 6, 7, 8 und 9, die nebeneinander angeordnet sind, damit Rauchgase der Brennkammer 2 die Wandauskleidung 1 nicht durchdringen können. Als Wandsteine 6, 7, 8 und 9 können auch Schamottsteine verwendet werden. Die Wandsteine 6, 7 und 9 bilden zwischen sich Stoßflächen 10 und 11, die keilförmig in Richtung 12 des Brennraums 4 zulaufend, was der Fig. 2 entnommen werden kann. Die die Stoßflächen 10 und 11 aufnehmenden Ebenen 10', 11' bilden so einen in Richtung 12 des Brennraums 4 gerichteten Keil. Um nun für einen besonders dichten Anschluss zwischen den Wandsteinen 6, 7 und 9 zu sorgen, verjüngen sich die keilförmig in Richtung 12 des Brennraums zulaufenden Stoßflächen 10 und 11 zusätzlich in eine zur Richtung 12 des Brennraums 4 andere Richtung 13 keilförmig, wodurch sich eine doppelte Keilwirkung einstellen kann, was der Fig. 3 besser entnommen werden kann. Die entsprechenden Ebenen 10' und 11' der Stoßflächen 10 und 11 schneiden sich daher in zwei zueinander geneigten Schnittgeraden 12' und 13' der beiden Keile. Durch die derart geneigt gewählten Stoßflächen 10 und 11 ergibt sich neben einer besonderen Gasdichtheit auch ein vergleichsweise einfacher Zusammenbau der Wandauskleidung 1, weil nämlich nach einem Einfügen der Wandsteine 6 und 7 die restlichen Wandsteine 8 und 9 mit vergleichsweise geringem Kraftaufwand von oben in die Wandauskleidung 1 eingesetzt werden können, insbesondere dann, wenn sich die Stoßflächen 10, 11 in Richtung 13 des Brennraumbodens 4' keilförmig verjüngen.

Zwei gegenüberliegende Wandsteine 8 und 9 der vier Wandsteine 6, 7, 8 und 9 sind formgleich ausgebildet, und weisen je keilförmig zulaufende Stoßflächen 10, 11 bzw. 14 und 15 auf.

Dem Brennraum 4 wird über eine Luftzufuhr 16, 17 Brennluft 18 zugeführt, was der Fig. 4 besser entnommen werden kann. Die Luftzufuhr 16, auch unter Primärluftzufuhr bekannt, erfolgt über den Aschenraum 19 unterhalb des Brennraums 4, wobei die Luftzufuhr 17, auch unter Sekundärluftzufuhr bekannt, über Öffnungen 20 in den Wandsteinen 6, 7, 8 und 9 erfolgt. Zu diesem Zweck ist ein Luftkanal 21 vorgesehen.

Um für einen vorteilhaften Sitz der Wandsteine 6, 7, 8 und 9 sorgen zu können, ist zwischen den Wandsteinen 6, 7, 8 und 9 auf der dem Brennraum 4 abgewandten Seite eine elastische Dichtung 23 vorgesehen, die auch im Bereich der Anschlussstellen 24 der Wandsteine 6, 7, 8 und 9 für einen dichten Abschluss des Brennraums 4 gegenüber der Brennkammerwand 22 sorgt.

## Patentansprüche

1. Heizkessel für Festbrennstoffe (5), insbesondere aus nachwachsenden Rohstoffen, mit einem zum Verbrennen der Festbrennstoffe (5) vorgesehenen Brennraum (4), der eine feuerfeste und gasdichte Wandauskleidung (1) aus mehreren nebeneinander angeordneten Wandsteinen (6, 7, 8, 9), insbesondere Schamottsteinen, aufweist, von denen wenigstens ein Wandstein (9) mit seinen seitlich anschließenden Wandsteinen (6, 7) Stoßflächen (10, 11 bzw. 14, 15) ausbildet, die sich in Richtung (12) des Brennraums und zusätzlich in eine zur Richtung (12) des Brennraums (4) andere Richtung (13) keilförmig verjüngen, **dadurch gekennzeichnet, dass** die Wandauskleidung (1) aus vier Wandsteinen (6, 7 8, 9) besteht, wobei zwei gegenüberliegende Wandsteine (6, 7 bzw. 8, 9) die je keilförmig zulaufende Stoßflächen (10, 11 bzw. 14, 15) ausbilden.

2. Heizkessel nach Anspruch 1 mit einer Luftzufuhr (16, 17) zum Brennraum (4), **dadurch gekennzeichnet, dass** wenigstens ein Wandstein (7, 8 oder 9) Öffnungen (20) für die Luftzufuhr (17) aufweist.

3. Heizkessel nach Anspruch 1 oder 2, **dadurch gekennzeichnet, dass** wenigstens im Bereich der Anschlussstellen (24) zwischen den Wandsteinen (6, 7, 8, 9) auf der dem Brennraum (4) abgewandten Seite eine elastische Dichtung (23) vorgesehen ist.

## Claims

1. Boiler for solid fuels (5), in particular consisting of renewable raw materials, having a combustion chamber (4) for burning the solid fuels (5), which chamber comprises a refractory and gas-tight wall lining (1) consisting of a plurality of wall bricks (6, 7, 8, 9) arranged next to each other, in particular fireclay bricks, of which at least one wall brick (9) forms with its laterally adjoining wall bricks (6, 7) abutting surfaces (10, 11 or 14, 15) which taper in a wedge-shaped manner in the direction (12) of the combustion chamber and additionally in a direction (13) other than the direction (12) of the combustion chamber (4), **characterised in that** the wall lining (1) consists of four wall bricks (6, 7, 8, 9), wherein two opposite wall bricks (6, 7 or 8, 9) form the abutting surfaces (10, 11 or 14, 15) which each taper in a wedge-shaped manner.

2. Boiler as claimed in claim 1, having an air inlet (16, 17) to the combustion chamber (4), **characterised in that** at least one wall brick (7, 8 or 9) comprises openings (20) for the air inlet (17).

3. Boiler as claimed in claim 1 or 2, **characterised in that** a resilient seal (23) is provided at least in the region of the connection points (24) between the wall bricks (6, 7, 8, 9) on the side facing away from the combustion chamber (4).

## Revendications

1. Chaudière de chauffage pour combustibles solides (5), notamment à base de matières premières renouvelables, avec une chambre de combustion (4) prévue pour brûler les combustibles solides (5), qui présente un revêtement (1) réfractaire et étanche aux gaz, composé de plusieurs briques de paroi (6, 7, 8, 9) disposées les unes à côté des autres, notamment en briques de chamotte, dont au moins une brique de paroi (9) forme, avec les briques de paroi (6, 7) s'y raccordant latéralement, des surfaces d'about (10, 11 ou 14, 15) qui diminuent de façon cunéiforme en direction (12) de la chambre de combustion et en plus, dans une autre direction (13) que la direction (12) de la chambre de combustion (4), **caractérisée en ce que** le revêtement (1) est composé de quatre briques de paroi (6, 7, 8, 9), deux briques de paroi (6, 7 ou 8, 9) opposées formant les surfaces d'about (10, 11 ou 14, 15) se terminant respectivement de façon cunéiforme.

2. Chaudière de chauffage selon la revendication 1 avec une alimentation en air (16, 17) pour la chambre de combustion (4), **caractérisée en ce qu'**au moins une brique de paroi (7, 8 ou 9) présente des ouvertures (20) pour l'alimentation en air (17).

3. Chaudière de chauffage selon la revendication 1 ou 2, **caractérisée en ce qu'**au moins dans la zone des points de jonction (24) entre les briques de paroi (6, 7, 8, 9), il est prévu une étanchéité élastique (23) sur le côté opposé à la chambre de combustion (4).
